# EUROPÄISCHE PATENTSCHRIFT

(11) **EP 0 505 971 B1**
(45) Veröffentlichungstag und Bekanntmachung des Hinweises auf die Patenterteilung: **14.09.1994**
(21) Anmeldenummer: 92105014.2
(22) Anmeldetag: 24.03.1992
(51) Int. Cl.: A61H 15/00

(54) **Motorgetriebenes Rollenmassagegerät**
Motor driven roller massage device
Appareil à moteur pour massage par rouleaux

(30) Priorität: 26.03.1991 DE 9103719 U; 08.10.1991 DE 9112487 U
(43) Veröffentlichungstag der Anmeldung: 30.09.1992
(73) Patentinhaber: Niesten-Dietrich, Irene, D-33659 Bielefeld (DE)
(72) Erfinder: Niesten-Dietrich, Rolf, W-4800 Bielefeld 12 (DE)
(74) Vertreter: Schirmer, Siegfried, Dipl.-Ing.

(56) Entgegenhaltungen:
- AU-D- 1 792 867
- CH-A- 453 576
- DE-C- 539 959
- US-A- 1 630 911
- US-A- 2 909 174
- US-A- 3 398 741

## Beschreibung

Die Erfindung betrifft ein Massagegerät unter Verwendung einer in einem stationären Lagerbock drehbar gelagerten motorgetriebenen Massagetrommel, bestehend aus einzelnen drehbaren stabförmigen Massagewalzen, die an ihren Stirnseiten in seitlichen Halterungsplatten gelagert sind. Massagegeräte der aufgezeigten Gattung, die auch als Rollenmassagegeräte bezeichnet werden, finden zur Gewebestraffung Anwendung. Diese Massagegeräte fördern die Durchblutung und regen den Stoffwechsel an. Schon nach relativ kurzer Massagezeit wird eine Reduzierung der im Gewebe eingelagerten Fettdepots erreicht.

Bekannt sind Rollenmassagegeräte mit ausschließlich zentrisch gelagerten Massagewalzen oder ausschließlich exzentrisch gelagerten Massagewalzen, wie z.B. in der US-A-1,630,911 offenbart. Durch exzentrisch gelagerte Massagewalzen wird zwar gegenüber den zentrisch gelagerten Massagewalzen eine bessere Durchblutung und insgesamt eine bessere Wirkung erzielt, jedoch muß der Abstand zwischen den Massagewalzen infolge der exzentrischen Lagerung zur Vermeidung einer Berührung entsprechend groß sein. Dieser Abstand zwischen den Massagewalzen kann dazu führen, daß Kleidungsstücke oder im ungünstigsten Fall auch Gewebeteile des menschlichen Körpers eingeklemmt werden. Diese Einklemmungsgefahr besteht auch im Anschlußbereich der Massagewalzen an den seitlichen Halterungsplatten. Bei einer exzentrischen Lagerung aller Massagewalzen können die einzelnen Massagewalzen so in das Gewebe einschlagen, daß Gewebeschäden nicht auszuschließen sind.

Der Erfindung liegt die Aufgabe zugrunde, ein Massagegerät der aufgezeigten Gattung so auszubilden, daß bei Erzielung einer optimalen Massagewirkung die Gefahr einer Einklemmung oder einer Quetschung ausgeschlossen ist.

Diese Aufgabe wird erfindungsgemäß durch zentrisch und exzentrisch gelagerte Massagewalzen gelöst, wobei zentrisch und exzentrisch gelagerte Massagewalzen regelmäßig abwechselnd angeordnet sind. Vorteilhafterweise sind die Lagerungen jeder Massagewalze in den seitlichen Halterungsplatten gegen unbeabsichtigtes Lösen gesichert. Bei einem bevorzugten Ausführungsbeispiel weist die Massagetrommel acht zentrisch gelagerte Massagewalzen und acht exzentrisch gelagerte Massagewalzen auf, wobei die seitlichen Halterungsplatten als Kreisscheiben mit einem Durchmesser von ca. 28 cm ausgebildet sind. In Ausgestaltung der Erfindung ragen die im Randbereich der Halterungsplatten gelagerten Massagewalzen in jeder Stellung mit einem Teil ihrer Mantelfläche über den Rand der Halterungsplatten hinaus. Nach einer weiteren Ausbildung der Erfindung ist der Anschlußbereich der Massagewalzen an die Halterungsplatten umlaufend durch ein feststehendes Streifenelement abgedeckt. Es besteht die Möglichkeit, die Massagewalzen mit einer Schicht aus elastischem Material zu ummanteln.

Bei einer Variante der Erfindung ist jede Massagewalze an der einen Stirnseite zentrisch und an der anderen Stirnseite exzentrisch gelagert, wobei sich die zentrische und die exzentrische Lagerung regelmäßig abwechseln können. Vorteilhafterweise ist die exzentrische Lagerung der Massagewalzen veränderlich einstellbar.

Durch die erfindungsgemäße Ausbildung des Massagegeräts kann ein minimaler Abstand zwischen den parallel verlaufenden Massagewalzen eingehalten werden, wodurch Einklemmungen vermieden werden. Vor allem aber wird die Massage als sehr wohltuend empfunden bei Erreichung einer optimalen Wirkungsweise.

Ausführungsbeispiele der Erfindung sind in der Zeichnung dargestellt und werden nachfolgend näher beschrieben. Es zeigen:
- Fig. 1: eine Ansicht einer Massagetrommel, teilweise im Schnitt, mit regelmäßig abwechselnd zentrisch und exzentrisch gelagerten Massagewalzen;
- Fig. 2: einen Schnitt nach Linie A - B der Fig. 1;
- Fig. 3: eine Ansicht einer Massagetrommel, teilweise im Schnitt, bei der jede Massagewalze zentrisch und exzentrisch gelagert ist und
- Fig. 4: einen Schnitt nach Linie C - D der Fig. 3.

Die Massagetrommel 1 eines Massagegeräts ist mit ihrer Achse 5 in einem stätionären Lagerbock drehbar gelagert. Der Antrieb erfolgt durch einen unterhalb der Massagetrommel 1 angeordneten Motor (nicht dargestellt) über einen Keilriemen, der über eine auf der Massagetrommelachse 5 angeordneten Keilriemenscheibe 6 geführt ist. Die stabförmigen Massagewalzen 2; 3 sind drehbar in den seitlichen Halterungsplatten 4 gelagert. Die Oberflächen der Massagewalzen 2; 3, die gegebenenfalls mit einer elastischen Schicht überzogen sind, weisen Profilierungen auf, vorzugsweise in Form einer Sinuskurve. Abwechselnd sind acht zentrisch gelagerte Massagewalzen 2 und acht exzentrisch gelagerte Massagewalzen 3 angeordnet. Die Halterungsplatten 4 sind als Kreisscheibe mit einem Durchmesser von 28 cm ausgebildet. Wie aus Fig. 2 erkennbar, ragen die im Randbereich der Halterungsplatten 4 gelagerten Massagewalzen 2; 3 mit einem Teil ihrer Mantelfläche über den Rand der Halterungsplatten 4 hinaus. Die exzentrische Lagerung der Massagewalzen 3 ist dabei so ausgeführt, daß in jeder Stellung der Massagewalzen 3 die Mantelflächen über den Rand der Halterungsplatten 4 ragen.

Nach den Figuren 3 und 4 sind die insgesamt 16 Massagewalzen regelmäßig abwechselnd an einer Stirnseite zentrisch gelagert 2' und an der anderen Stirnseite exzentrisch gelagert 3'.

### Aufstellung der Bezugszeichen:

- 1: Massagetrommel
- 2: zentrisch gelagerte Massagewalzen
- 2': zentrische Lagerung
- 3: exzentrisch gelagerte Massagewalzen
- 3': exzentrische Lagerung
- 4: Halterungsplatten
- 5: Achse von 1
- 6: Keilriemenscheibe

## Patentansprüche

1. Massagegerät unter Verwendung einer in einem stationären Lagerbock drehbar gelagerten motorgetriebenen Massagetrommel (1), bestehend aus einzelnen drehbaren stabförmigen Massagewalzen (2; 3), die an ihren Stirnseiten in seitlichen Halterungsplatten (4) gelagert sind, gekennzeichnet durch zentrisch und exzentrisch gelagerte Massagewalzen (2; 3).

2. Massagegerät nach Anspruch 1, dadurch gekennzeichnet, daß zentrisch und exzentrisch gelagerte Massagewalzen (2; 3) regelmäßig abwechselnd angeordnet sind.

3. Massagegerät nach Anspruch 1 oder 2, dadurch gekennzeichnet, daß die Lagerungen jeder Massagewalze (2; 3) in den seitlichen Halterungsplatten (4) gegen unbeabsichtigtes Lösen gesichert sind.

4. Massagegerät nach einem der Ansprüche 1 bis 3, dadurch gekennzeichnet, daß die Massagetrommel (1) acht zentrisch gelagerte Massagewalzen (2) und acht exzentrisch gelagerte Massagewalzen (3) aufweist.

5. Massagegerät nach einem der Anprüche 1 bis 4, dadurch gekennzeichnet, daß die seitlichen Halterungsplatten (4) als Kreisscheiben mit einem Durchmesser von ca. 28 cm ausgebildet sind.

6. Massagegerät nach einem der Ansprüche 1 bis 5, dadurch gekennzeichnet, daß die im Randbereich der Halterungsplatten (4) gelagerten Massagewalzen (2; 3) in jeder Stellung mit einem Teil ihrer Mantelfläche über den Rand der Halterungsplatten (4) hinausragen.

7. Massagegerät nach einem der Ansprüche 1 bis 6, dadurch gekennzeichnet, daß der Anschlußbereich der Massagewalzen (2; 3) an die Halterungsplatten (3) umlaufend durch ein feststehendes Streifenelement abgedeckt ist.

8. Massagegerät nach einem der Ansprüche 1 bis 7, dadurch gekennzeichnet, daß die Massagewalzen (2; 3) mit einer Schicht aus elastischem Material ummantelt sind.

9. Massagegerät nach Anspruch 1, dadurch gekennzeichnet, daß jede Massagewalze an der einen Stirnseite zentrisch und an der anderen Stirnseite exzentrisch gelagert ist.

10. Massagegerät nach Anspruch 9, dadurch gekennzeichnet, daß sich die zentrische Lagerung (2') und die exzentrische Lagerung (3') der Massagewalzen regelmäßig abwechseln.

11. Massagegerät nach Anspruch 9 oder 10, dadurch gekennzeichnet, daß die exzentrische Lagerung (3') der Massagewalzen veränderlich einstellbar ist.

## Claims

1. Massage appliance with the use of a motor-driven massage drum (1), which is borne to be rotatable in a stationary bearing block, the appliance consisting of individual rotatable rod-shaped massage rollers (2; 3), which are borne at their end faces in lateral mounting plates (4), characterised by centrally and eccentrically borne massage rollers (2; 3).

2. Massage appliance according to claim 1, characterised thereby, that centrally and eccentrically borne massage rollers (2; 3) are arranged in regular alternation.

3. Massage appliance according to claim 1 or 2, characterised thereby, that the bearings of each massage roller (2; 3) are secured in the lateral mounting plates (4) against unintentional loosening.

4. Massage appliance according to one of the claims 1 to 3, characterised thereby, that the massage drum (1) displays eight centrally borne massage rollers (2) and eight eccentrically borne massage rollers (3).

5. Massage appliance according to one of the claims 1 to 4, characterised thereby, that the lateral mounting plates (4) are constructed as circular discs with a diameter of about 28 centimetres.

6. Massage appliance according to one of the claims 1 to 5, characterised thereby, that the massage rollers (2; 3) are borne in the rim region of the mounting plates (4) and in every setting project by a part of their shell surface beyond the rim of the mounting plates (4).

7. Massage appliance according to one of the claims 1 to 6, characterised thereby, that the connection region of the massage rollers (2; 3) to the mounting plates (4) is encirclingly covered by a stationary strip element.

8. Massage appliance according to one of the claims 1 to 7, characterised thereby, that the massage rollers (2; 3) are sheathed by a layer of elastic material.

9. Massage appliance according to claim 1, characterised thereby, that each massage roller is borne centrally at the one end face and eccentrically at the other end face.

10. Massage appliance according to claim 9, characterised thereby, that the central bearing (2') and the eccentric bearing (3') of the massage rollers alternate regularly.

11. Massage appliance according to claim 9 or 10, characterised thereby, that the eccentric bearing (3') of the massage rollers is variably settable.

## Revendications

1. Appareil de massage comprenant un tambour de massage (1) entraîné par un moteur et monté à rotation dans un bloc de palier fixe, ce tambour se composant de cylindres de massage (2, 3) libres en rotation, en forme de barres, et qui sont montés par leur face frontale dans des plaques de fixation (4), latérales, appareil caractérisé par des cylindres de massage (2, 3) montés de manière centrée et de manière excentrée.

2. Appareil de massage selon la revendication 1, caractérisé en ce que les cylindres de massage (2, 3) montés de manière centrée et de manière excentrée alternent régulièrement.

3. Appareil de massage selon la revendication 1 ou 2, caractérisé en ce que le montage de chaque cylindre de massage (2, 3) dans les plaques de fixation latérales (4) est fixé contre tout détachement accidentel.

4. Appareil de massage selon l'une des revendications 1 à 3, caractérisé en ce que le tambour de massage (1) comporte huit cylindres de massage (2) à montage centré et huit cylindres de massages (3) à montage excentré.

5. Appareil de massage selon l'une des revendications 1 à 4, caractérisé en ce que les plaques de fixation latérales (4) sont des disques circulaires d'un diamètre d'environ 28 cm.

6. Appareil de massage selon l'une des revendications 1 à 5, caractérisé en ce que les cylindres de massage (2, 3) montés dans la zone marginale des plaques de fixation (4) dépassent dans chaque position, avec une partie de sa surface enveloppe, le bord des plaques de fixation (4).

7. Appareil de massage selon l'une des revendications 1 à 6, caractérisé en ce que la zone de raccordement des cylindres de massage (2, 3) et des plaques de fixation (3) est recouverte de manière périphérique par un élément fixe en forme de bande.

8. Appareil de massage selon l'une des revendications 1 à 7, caractérisé en ce que les cylindres de massage (2, 3) sont gainés d'une couche de matière élastomère.

9. Appareil de massage selon la revendication 1, caractérisé en ce que chaque cylindre de massage est monté de manière centrée sur une face frontale et de manière excentrée par son autre face frontale.

10. Appareil de massage selon la revendication 9, caractérisé en ce que le montage centré (2') et le montage excentré (3') des cylindres de massage alternent régulièrement.

11. Appareil de massage selon l'une des revendications 9 ou 10, caractérisé en ce que le montage excentré (3') des cylindres de massage est réglable de manière variable.
